# EUROPÄISCHE PATENTSCHRIFT

(11) **EP 0 364 874 B1**
(45) Veröffentlichungstag und Bekanntmachung des Hinweises auf die Patenterteilung: **29.09.1993**
(21) Anmeldenummer: 89118903.7
(22) Anmeldetag: 11.10.1989
(51) Int. Cl.: D02J 1/08, D02G 3/32

(54) **Verfahren zur Herstellung eines Verbundfadens**
Method for making a composite yarn
Procédé de fabrication d'un fil assemblé

(30) Priorität: 15.10.1988 DE 3835138; 10.12.1988 DE 3841740
(43) Veröffentlichungstag der Anmeldung: 25.04.1990
(73) Patentinhaber: BARMAG AG, D-42862 Remscheid (DE)
(72) Erfinder: Gehrmann, Bernd, D-5830 Schwelm (DE); Treptow, Heinz, D-5828 Ennepetal-Milspe (DE)
(74) Vertreter: Pfingsten, Dieter, Dipl.-Ing.

(56) Entgegenhaltungen:
- EP-A- 0 269 184
- DE-A- 2 412 592

## Beschreibung

Die Erfindung betrifft ein Verfahren nach dem Oberbegriff des Anspruchs 1.
Ein solches Verfahren ist durch die EP-A-0 269 184 bekannt.

Durch die DE-A-25 39 668 ist ein Verfahren bekannt, bei dem ein thermoplastischer, d.h. ein verhältnismäßig dehnungsarmer Faden gemeinsam mit einem Elastanfaden, der eine verhältnismäßig hohe Dehnbarkeit von z.B. mehr als dem Zehnfachen der Ausgangslänge besitzt, durch eine Blasdüse geführt und derart aus der Blasdüse abgezogen wird, daß der Zuführungsüberschuß des dehnungsarmen Fadens 0% beträgt. Bei diesem Verfahren kann durch die Luftstrahlbehandlung nur dann eine intensive und auch gleichmäßige Verbindung der beiden Fäden erfolgen, wenn die zusammengeführten Fäden mit geringer Geschwindigkeit durch die Luftstrahlbehandlung geführt werden oder wenn bei hohem Luftdruck und großem Luftdurchsatz eine besonders intensive Luftstrahlbehandlung erfolgt.

Bei dem durch die eingangs genannte EP-A-0 269 184 bekannt gewordenen Verfahren wird ebenfalls ein dehnungsarmer Faden gemeinsam mit einem Elastanfaden von verhältnismäßig hoher Dehnbarkeit durch eine Blasdüse geführt und in der Blasdüse einer Luftstrahlbehandlung unterzogen. Vor dem Zusammenführen des dehnungsarmen Fadens mit dem Elastanfaden zur gemeinsamen Führung durch die Luftblaszone wird bei diesem Verfahren jedoch der dehnungsarme Faden zur Erleichterung der Verbindung der beiden Fäden einer Spreizbehandlung unterworfen.

Aufgabe der Erfindung ist es, das aus der EP-A-0 269 184 bekannte Verfahren weiterzubilden und so auszugestalten, daß bei hohen Fadengeschwindigkeiten und einer mit niedrigem Energieeinsatz verbundenen Luftstrahlbehandlung ein qualitativ hochwertiges Verbundgarn mit intensiver Verflechtung der Einzelkomponenten entsteht. Die Aufgabe wird bei einem gattungsgemäßen Verfahren durch das Kennzeichen des Anspruchs 1 gelöst.

Dabei kann die insbesondere für den dehnungsarmen Faden vorgesehene Spreizbehandlung auch bei beiden Fäden und insbesondere dann vorgesehen werden, wenn die Spreizbehandlung erst nach dem Zusammenführen der beiden zur Bildung des Verbundfadens vorgesehenen Fäden erfolgt.

Die Spreizbehandlung bewirkt, daß die Luft in der Luftstrahlbehandlung besser angreifen kann, so daß eine intensivere Verflechtung entsteht. Wider Erwarten wird hierdurch auch der mittlere Abstand der Verflechtungszone verkürzt und vergleichmäßigt, so daß auch bei hohen Fadenlaufgeschwindigkeiten nicht die Gefahr besteht, daß unzulässig lange Fadenstücke ohne Verflechtungszonen entstehen.

Eine hinsichtlich des Verfahrensablaufs und des Investitionsaufwandes günstige Spreizbehandlung ist das Ziehen des gespannten Fadens über eine Kante oder Schneide.

Eine andere Möglichkeit der Spreizbehandlung liegt darin, daß der thermoplastische Faden vor der Verbindung mit dem Elastanfaden einer Falschzwirnbehandlung unterworfen wird, wobei die Zusammenführung mit dem Elastanfaden bei oder unmittelbar nach dem Auflösen des Falschzwirns erfolgt. Die Auflösung des Falschzwirns führt, wenn die Falschzwirnung auch mit einer Förderung des Fadens verbunden ist, dazu, daß die Einzelfilamente sich voneinander trennen und der Faden voluminöser wird, wobei die Spreizung der Einzelfilamente herbeigeführt wird (Anspruch 3). Daher ist es möglich, das erfindungsgemäße Verfahren in das Verfahren des Falschzwirn-Texturierens des thermoplastischen Fadens zu integrieren.

Das Falschzwirn-Texturieren erfolgt üblicherweise mit Fadengeschwindigkeiten, die oberhalb 600 m/min und auch oberhalb 800 m/min liegen. Es hat sich gezeigt, daß durch die Auflösung des Falschzwirns eine Spreizung des thermoplastischen Fadens erfolgt, die für die Herstellung eines Verbundfadens sehr günstige Vorbedingungen liefert und es gestattet, die Herstellung des Verbundfadens in den Texturierprozeß des thermoplastischen Fadens zu integrieren. Dabei wird - wie durch Anspruch 4 vorgeschlagen - der thermoplastische Faden aus der Falschzwirnzone mit einer Fadenspannung zwischen 0,2 bis 0,6 cN/dtex von dem Falschzwirnaggregat abgezogen.

Dabei ergibt sich, daß die Garneigenschaften, insbesondere bei der Verarbeitung zu Strumpfgarn, wesentlich verbessert werden und ein gleichmäßigeres Bild erzielt wird.

Die vorhergehend geschilderten Arten der Spreizbehandlung beruhen auf einer mechanischen Einwirkung auf den Faden. Wo eine solche aus textiltechnischen Gründen nicht erwünscht ist oder der Erzielung hoher Fadengeschwindigkeiten bei der Herstellung des Verbundfadens entgegensteht, bietet sich die Spreizung des Fadens durch eine geeignete Fluiddüse an. Eine solche ist z.B. in der nicht vorveröffentlichten DE-A-38 35 169 beschrieben. Es ist jedoch nicht auszuschließen, daß auch andere Fluiddüsen, insbesondere Luftdüsen, zu einer ausreichenden Spreizung der Einzelfilamente führen. Die zuvor erwähnte Düse hat den Vorteil, daß die Spreizung im wesentlichen in einer Ebene erfolgt, und daß der Aufwand hinsichtlich Druck und Luftmenge gering ist.

Die Spreizbehandlung kann wahlweise nur an dem thermoplastischen Faden oder nach der Zusammenführung mit dem Elastanfaden erfolgen (Anspruch 5).

Der Elastanfaden wird mit dem dehnungsarmen Faden im gespannten Zustand vereinigt (Anspruch 8). Die Fadenspannung wird vorzugsweise durch vorgegebene konstante Zulieferung aufgebracht (Anspruch 11)
Dabei ist es von besonderer Wichtigkeit, daß der Verbundfaden der Luftstrahlbehandlung mit Überlieferung zugeführt wird (Anspruch 7), und daß die Fadenspannung während der Luftstrahlbehandlung durch ein der Aufwicklung vorgeschaltetes Lieferwerk konstant gehalten wird. Durch die Entspannung in der Luftbehandlungszone erhält der Verbundfaden hohe Dehnbarkeit und hohen Bausch (Kräuselung) bei guter Deckkraft und großem Tragekomfort, vor allem aber eine intensive Durchmischung und Verknotung (Tangelung) der zuvor aufgespreizten Filamente. Hierzu trägt beispielsweise die Maßnahme nach Anspruch 10 bei.

Dadurch, daß der Faden zwischen der Luftstrahlbehandlung und der Aufwicklung durch ein Lieferwerk gefördert wird, läßt sich einerseits die Spule mit der gewünschten Härte herstellen, ohne daß die durch die Luftstrahlbehandlung zu erzielenden Fadeneigenschaften hierdurch beeinträchtigt werden. Andererseits können sich Fadenspannungsschwankungen, die durch die Aufwicklung verursacht sind, in der Luftstrahlbehandlung nicht störend bemerkbar machen.

Im folgenden werden Ausführungsbeispiele der Erfindung beschrieben.

Es zeigen:
- Fig. 1: den schematischen Verfahrensablauf mit einer Spreizbehandlung durch eine Kante;
- Fig. 2: den schematischen Verfahrensablauf mit einer Spreizbehandlung durch Spreizdüse;
- Fig. 3: den schematischen Verfahrensablauf mit einer Spreizbehandlung des verbundenen Verfahrens;
- Fig. 4: Verfahrensablauf mit Integration in ein Falschzwirn-Texturierverfahren;
- Fig. 5: eine Spreizdüse.

Bei den Verfahrensabläufen nach den Figuren 1 bis 3 wird der Elastanfaden von der Vorlagespule 14 über Kopf abgezogen. Dazu ist der Vorlagespule koaxial ein Kopffadenführer 27 vorgeordnet. Der Elastanfaden wird durch das Lieferwerk 28 abgezogen und sodann zu dem Abzugswerk 12 geführt. Der thermoplastische Faden wird von der Vorlagespule 1 durch den Fadenführer 4 mittels Abzugwerk 5 abgezogen. Der Faden wird sodann mit einem Umschlingungswinkel von 360° über einen Streckstift 29 geführt, aus der Streckzone durch das Streckwerk 30 abgezogen und dann ebenfalls zu dem Abzugwerk 12 geführt. Durch das Abzugwerk 12 werden die Fäden zwar gemeinsam abgezogen, vorzugsweise jedoch getrennt geführt, wie Fig. 1/2A zeigt. Von dem Abzugwerk 12 werden die Fäden durch eine Tangeldüse 19 geführt und aus dieser durch das Abzugwerk 31 abgezogen. Anschließend werden die Fäden auf der Aufwickelspule 24 aufgewickelt, wozu die Aufwickelspule 24 durch die Treibwalze 25 an ihrem Umfang angetrieben wird. Zwischen Lieferwerk 31 und Treibwalze 25 ist schematisch die Lage einer nicht näherbezeichneten Changiereinrichtung angedeutet.

Der Verfahrensablauf ist in den in den Figuren 1 bis 3 gezeigten Fällen folgender:
Der thermoplastische Faden wird zwischen dem Abzugwerk 5 und dem Streckwerk 30 verstreckt. Dabei bildet sich der Streckpunkt bzw. die Streckzone auf oder hinter dem Streckstift 29 aus. Die Umfangsgeschwindigkeit des Abzugwerks 28 für den Elastanfaden ist gegenüber der Umfangsgeschwindigkeit des Abzugwerks 12 so eingestellt, daß sowohl der thermoplastische Faden als auch der Elastanfaden dem Abzugwerk im gespannten Zustand zulaufen. Dabei liegt die Fadenspannung des Elastanfadens vorzugsweise zwischen 0,1 und 0,3 cN/dtex, während die Fadenspannung des dehnungsarmen, thermoplastischen Fadens zwischen 0,2 und 0,8 cN/dtex liegt.

Die Umfangsgeschwindigkeit des Abzugwerks 31 ist mindestens 2% geringer, vorzugsweise 6 bis 9% geringer als die Umfangsgeschwindigkeit des Abzugswerks 12.

Die Verfahrensabläufe nach den Figuren 1 bis 3 unterscheiden sich durch die Art der Spreizbehandlung, die in allen Fällen der Auflockerung des durch Adhäsions- und Kohäsionskräfte zusammengehaltenen Faserverbundes der Einzelfilamente des dehnungsarmen Fadens 1 dient.
Bei dem Verfahrensablauf nach Fig. 1 erfolgt die Spreizbehandlung in der Streckzone. Als Spreizeinrichtung 32 dient die Kombination aus einem Fadenführer 33 mit zwei Überlaufkanten 33.1 und 33.2 und einem Messer 34, das zwischen die Überlaufkanten 33.1 und 33.2 ragt. Der Faden wird zwischen den Überlaufkanten 33.1, 33.2 und dem Messer hindurchgeführt und dabei gespannt und längs der Messerkante aufgespreizt.

Im Verfahrensablauf nach Fig. 2 besteht die Spreizeinrichtung aus einer Spreizdüse, wie sie im einzelnen in der zuvor erwähnten DE-A-38 35 169 und in Fig. 5 gezeigt ist.

Bei dem Verfahrensablauf nach Fig. 3 ist als Spreizeinrichtung 32 ebenfalls eine Spreizdüse vorgesehen, die in diesem Falle jedoch unmittelbar vor der Luftstrahlbehandlungsdüse (Tangeldüse) 19 vorgesehen ist.

Mit 20, 21 sind eine Ölwalze und eine Ölwanne zum Avivieren des Verbundfadens bezeichnet.

Für das Ausführungsbeispiel nach Fig. 4 gilt folgendes: Die Vorlagespule 1 mit einem thermoplastischen Faden 1, z.B. Nylon, Perlon, Polyester, ist an dem nur teilweise dargestellten Gatter 2 auf einem Ablaufdorn 3 aufgesteckt. Der Faden wird durch den zentrisch angeordneten Kopffadenführer 4 geführt und durch ein Lieferwerk 5 abgezogen. Das Lieferwerk 5 wird durch den Motor 7 angetrieben. Dabei wird der Faden durch die Andrückrolle 6, die unter Federkraft steht, gegen die Oberfläche des Lieferwerks 5 gedrückt. Nach den Umlenkungen 8 wird der Faden über eine Heizplatte 9 und eine anschließende Kühlplatte 10 geführt, bevor er in den Falschdrallgeber 11 - hier angedeutet als Friktionsfalschdrallgeber mit einer Vielzahl von Scheiben, die auf drei rotierenden Achsen aufgesteckt sind - einläuft. Durch das Lieferwerk 12 wird der Faden aus der Falschdrallzone abgezogen. Das Lieferwerk 12 wird durch den Motor 13 angetrieben. Der Faden wird durch ein über zwei frei drehende Rollen geschlungenes Riemchen gegen die Oberfläche des Lieferwerks 12 gedrückt.

Auf der Vorlagespule 14 befindet sich ein Elastanfaden. Es handelt sich dabei um einen hochelastischen, gummiähnlichen, elastomeren Endlosfaden. Die Spule 14 ist in einer Schwinge 17 am Gatter 2 gelagert und liegt mit ihrem Umfang auf einer Treibwalze 15 auf. Die Treibwalze 15 wird durch den Motor 16 derart angetrieben, daß der Elastanfaden abgewickelt wird. Der Elastanfaden wird über die Umlenkrolle 18 getrennt von und parallel zu dem thermoplastischen Faden in das Lieferwerk 12 geführt.

Erst in oder vorzugsweise hinter dem Lieferwerk 12 werden die Fäden zusammengeführt und gelangen sodann in die Blasdüse 19. Bei dieser Blasdüse 19 handelt es sich um eine Tangeldüse. Die Funktion der Tangeldüse besteht darin, zwischen den einzelnen Filamenten der beiden Fäden Verknotungen zu bilden, die sich in mehr oder weniger regelmäßiger Folge wiederholen. Hinter der Tangeldüse 19 wird der nunmehr kombinierte Faden über eine Ölwalze 20 geführt, die durch den Motor 22 mit niedriger Geschwindigkeit angetrieben wird. Anschließend wird der Faden über eine Umlenkung 23 und eine nicht dargestellte Changiereinrichtung der Aufwickelspule 24 zugeführt. Die Aufwickelspule 24 liegt auf der Treibwalze 25 auf und wird mit einer vorgegebenen konstanten Geschwindigkeit durch den Motor 26 angetrieben. Vorzugsweise wird auch hier das gestrichelt gezeichnete Abzugswerk 31 zwischen der Tangeldüse 19 und der Aufwicklung 24,25 vorgesehen. Die Geschwindigkeit des Abzugswerks 31 ist unabhängig von der Geschwindigkeit der anderen Fadenlieferwerke und der Treibwalzen 15 bzw. 25 einstellbar.

Zum Verfahren:
Der thermoplastische Faden ist lediglich vororientiert. Er wird zwischen den Lieferwerken 5 und 12 verstreckt. Daher wird das Lieferwerk 12 im Verhältnis zum Lieferwerk 5 mit einem Geschwindigkeitsverhältnis von 1,1:1 bis 2:1 angetrieben. Dabei stellt sich vor dem Lieferwerk 12 eine Fadenspannung von 0,3 bis 0,8 cN/dtex ein. Die Treibwalze 15 der Vorlagespule 14 für den Elastanfaden wird mit einer deutlich geringeren Umfangsgeschwindigkeit als das Lieferwerk 12 angetrieben. Das Geschwindigkeitsverhältnis liegt zwischen 1:2 und 1:4. Die Fadenspannung des Elastanfadens liegt daher vor dem Lieferwerk 12 zwischen 0,1 und 0,4 cN/dtex.

Wenn das Abzugswerk 31 nicht vorhanden ist, liegt die Geschwindigkeit der Treibwalze 25 für die Aufwickelspule 24 niedriger als die Geschwindigkeit des Lieferwerks 12 und zwar vorzugsweise zwischen 4 und 10% niedriger. Falls das Abzugswerk 31 vorgesehen wird, gelten diese Geschwindigkeitsverhältnisse für das Lieferwerk 12 und das Abzugswerk 31.

Die relative Fadenspannung bei der Aufwicklung ist sehr gering, da die Zugkräfte hier lediglich durch den Elastanfaden-Anteil des Kombinationsfadens aufgenommen werden, der Titer jedoch im wesentlichen gleich der Summe der Einzeltiter ist. Der Abfall der relativen Fadenspannung ergibt sich schon daraus, daß die absolute Fadenspannung des Elastanfadens vor dem Lieferwerk 12 bzw. 28 in einem Beispiel 7 cN betrug, während die absolute Fadenspannung des Kombinationsfadens hinter der Tangeldüse 5 cN ausmacht.

Zwischen dem Lieferwerk 12 und der Aufwicklung 24,25 kann der Faden vor der Blasdüse oder vorzugsweise nach der Blasdüse 19, vorzugsweise vor dem Abzugswerk 31, noch durch eine Heizeinrichtung geführt werden, um eine Beruhigung der Torsionsneigung des zuvor ausgezwirnten thermoplastischen Fadens herbeizuführen.

Als thermoplastische Fäden kommen insbesondere Polyester, Nylon oder Perlon in Betracht.

Die Fäden werden erst in oder kurz vor der Tangeldüse 19 zusammengeführt, da es sonst zu einer Verbindung der beiden Fäden kommt, die durch die Kräuselneigung des zuvor falschzwirn-texturierten Fadens hervorgerufen wird und die das Bild des Gesamtfadens stört. Andererseits zeigt sich, daß die Zusammenführung des Elastanfadens und des thermoplastischen Fadens erst so spät wie möglich, vorzugsweise erst nach dem die Falschzwirnzone 9-11 abschließenden Lieferwerk 12 bewirkt werden darf, wenn man eine Verbindung der beiden Fäden durch die Kräuselneigung des thermoplastischen Fadens verhindern will.

Schließlich zeigt sich auch, daß der thermoplastische Faden der Tangeldüse 19 mit einer Geschwindigkeit zugeführt werden muß, die zu einer weitgehenden Entspannung des thermoplastischen Fadens in der Zone der Zusammenführung führt. Geschieht dies nicht, so nimmt der dehnungsarme thermoplastische Faden nicht an der Verzwirnung und Verknotung durch die Luftstrahlbehandlung teil und die Vermischung und Verknotung der Fäden wird weniger intensiv. Andererseits muß die Entspannung des Verbundfadens begrenzt bleiben, damit es nicht zu einer Störung des Verfahrens kommt. Die Aufwickelgeschwindigkeit muß demgegenüber so hoch gewählt werden, daß weder sehr weiche, nicht-stabile, unbrauchbare Spulen 24 noch unerträglich harte Spulen 24 mit Fadenschädigungen entstehen.

In Fig. 5 ist eine geeignete Spreizdüse im Längsschnitt gezeigt, die im Verfahrensablauf nach Fig. 2 oder 3 verwandt werden kann.

Ein Fadenröhrchen 43 ist mit seinem unteren Ende in einem Montageblock 39 befestigt. Der Druckluftanschluß 38 mündet in einen Sammelraum 51, welcher sich in zwei Druckluftkanälen 49 fortsetzt. Die beiden Druckluftkanäle 49 schmiegen sich an den Außenumfang des Fadenröhrchens an. Dabei ist ihr Durchmesser kleiner als der des Fadenröhrchens. Die innere Begrenzung der Druckluftkanäle wird durch die Außenwandung des Fadenröhrchens gebildet. Die Druckluftkanäle liegen sich bezüglich des Fadenröhrchens diametral gegenüber. Die Außenwandungen der Druckluftkanäle sind bezüglich der Axialrichtung des Fadenröhrchens konvergent und bilden einen Querschnitt mit minimaler Weite 46.
Die Kanäle 49 treten in die freie Umgebung aus. Dabei sind die Kanäle und das Fadenröhrchen 43 auf eine Engstelle 44 gerichtet. Das Fadenröhrchen 43 sowie die beiden Druckluftkanäle 49 sind zusammen mit den Mittelpunkten M der beiden Kugeln 42 und der Engstelle 44 in derjenigen Ebene angeordnet, in welcher der Endlosfaden geführt und in seine Einzelfilamente 9 aufgespreizt wird.

## Patentansprüche

1. Verfahren zur Herstellung eines Verbundfadens aus einem dehnungsarmen Faden (1) und einem Elastanfaden (14), deren Dehnbarkeit um ein Vielfaches unterschiedlich ist, bei dem die Fäden (1, 14) zusammengeführt und durch Luftstrahlbehandlung (19) miteinander verflochten werden, wobei der dehnungsarme Faden im Fadenlauf vor der Verflechtung mit dem Elastanfaden einer Spreizbehandlung unterworfen wird,
dadurch gekennzeichnet, daß
die Spreizbehandlung durch Ziehen des dehnungsarmen Fadens (1) unter Spannung über eine Kante oder Schneide (34), durch Falschzwirnen (11) und Auflösen des Falschzwirns oder durch Führen durch eine Fluiddüse (32) erfolgt.

2. Verfahren nach Anspruch 1,
dadurch gekennzeichnet, daß
die Zusammenführung der Fäden (1, 14) vor und die Verflechtung (19) hinter dem Lieferwerk (12) erfolgt, durch welches der dehnungsarme Faden (1) aus der Spreizbehandlung (11; 32; 34) abgezogen wird.

3. Verfahren nach Anspruch 1 oder 2,
dadurch gekennzeichnet, daß
bei der Spreizbehandlung durch Falschzwirnen (11) die Zusammenführung der Fäden (1, 14) bei oder unmittelbar nach dem Auflösen des Falschzwirns erfolgt.

4. Verfahren nach einem der Ansprüche 1 bis 3,
dadurch gekennzeichnet, daß
der dehnungsarme Faden (1) aus dem Falschzwirnaggregat (11) mit einer Fadenspannung zwischen 0,2 und 0,6 cN/dtex abgezogen wird.

5. Verfahren nach Anspruch 1 oder 2,
dadurch gekennzeichnet, daß
die Spreizbehandlung nach der Zusammenführung der Fäden (1, 14) erfolgt.

6. Verfahren nach einem der Ansprüche 1 bis 5,
dadurch gekennzeichnet, daß
der Elastanfaden (14) bei dem Zusammenführen mit dem dehnungsarmen Faden (1) mit einer Fadenspannung zwischen 0,1 und 0,3 cN/dtex gespannt wird.

7. Verfahren nach einem der Ansprüche 1 bis 6,
dadurch gekennzeichnet, daß
der Verbundfaden (24) aus der Luftstrahlbehandlung (19) mit einer Abzugsgeschwindigkeit abgezogen wird, welche mindestens 3% und insbesondere 6% bis 9% niedriger ist als die gemeinsame Zufuhrgeschwindigkeit beider Fäden (1, 14) zu der Luftstrahlbehandlung (19).

8. Verfahren nach Anspruch 7,
dadurch gekennzeichnet, daß
der Verbundfaden (24) aus der Luftstrahlbehandlung (19) durch ein der Aufwicklung (24, 25) vorgeschaltetes Lieferwerk (31) abgezogen wird.

9. Verfahren nach einem der Ansprüche 1 bis 9,
dadurch gekennzeichnet, daß
die Luftstrahlbehandlung durch eine Verknotungsdüse (Tangeldüse) (19) erfolgt.

10. Verfahren nach einem der Ansprüche 1 bis 9,
dadurch gekennzeichnet, daß
die Luftstrahlbehandlung (19) durch einen oder zwei Luftstrahlen erfolgt, die quer zur Fadenförderrichtung mit einer Richtungskomponente in Fadenförderrichtung auf die zusammengeführten Fäden (1, 14) gerichtet werden.

11. Verfahren nach einem der Ansprüche 1 bis 10,
dadurch gekennzeichnet, daß
der Elastanfaden (14) von einer mit vorgegebener konstanter Umfangsgeschwindigkeit angetriebenen Vorlagespule (14) abgewickelt wird.

12. Verfahren nach einem der Ansprüche 1 bis 11,
dadurch gekennzeichnet, daß
der Elastanfaden (14) durch ein Lieferwerk (28) von der Vorlagespule (14) abgezogen, mit dem dehnungsarmen Faden (1) zusammengeführt und gemeinsam mit diesem der Luftstrahlbehandlung (19) zugeführt wird, wobei die gemeinsame Abzugsgeschwindigkeit aus der Luftstrahlbehandlung (19) größer als, insbesondere mehr als doppelt so groß ist wie die Abzugsgeschwindigkeit des Elastanfadens (14) von seiner Vorlagespule (14).

## Claims

1. Method of manufacturing a composite yarn from a low-extension yarn (1) and an elastane yarn (14) whose extensibility differs by a multiple, wherein the yarns (1, 14) are brought together and intertwisted by air jet treatment (19), the low-extension yarn being subjected to a spreading treatment in the thread run upstream of the point of intertwisting with the elastane yarn,
characterized in that
the spreading treatment is effected by drawing the low-extension yarn (1) under tension over an edge or bezel (34), by false twisting (11) and unravelling of the false twist or by conveying through a fluid nozzle (32).

2. Method according to claim 1,
characterized in that
the bringing together of the yarns (1, 14) is effected upstream and the intertwisting (19) is effected downstream of the delivery mechanism (12), by means of which the low-extension yarn (1) is withdrawn from the spreading treatment (11; 32; 34).

3. Method according to claim 1 or 2,
characterized in that,
in the case of spreading treatment by false twisting (11), the bringing together of the yarns (1, 14) is effected during or immediately after unravelling of the false twist.

4. Method according to one of claims 1 to 3,
characterized in that
the low-extension yarn (1) is withdrawn from the false twisting unit (11) at a yarn tension between 0.2 and 0.6 cN/dtex.

5. Method according to claim 1 or 2,
characterized in that
the spreading treatment is effected after bringing together of the yarns (1, 14).

6. Method according to one of claims 1 to 5,
characterized in that
the elastane yarn (14) on being brought together with the low-extension yarn (1) is tensioned at a yarn tension between 0.1 and 0.3 cN/dtex.

7. Method according to one of claims 1 to 6,
characterized in that
the composite yarn (24) is withdrawn from the air jet treatment (19) at a withdrawal speed which is at least 3% and in particular 6 to 9% lower than the combined feed rate of the two yarns (1, 14) to the air jet treatment (19).

8. Method according to claim 7,
characterized in that
the composite yarn (24) is withdrawn from the air jet treatment (19) by a delivery mechanism (31) disposed upstream of the take-up (24, 25).

9. Method according to one of claims 1 to 9,
characterized in that
the air jet treatment is effected by a snarling nozzle (tangle nozzle) (19).

10. Method according to one of claims 1 to 9,
characterized in that
the air jet treatment (19) is effected by one or two air jets which are directed towards the brought-together yarns (1, 14) at right angles to the yarn feed direction with a direction component in yarn feed direction.

11. Method according to one of claims 1 to 10,
characterized in that
the elastane yarn (14) is unwound from a feed spool (14) which is driven at a predetermined constant peripheral speed.

12. Method according to one of claims 1 to 11,
characterized in that
the elastane yarn (14) is withdrawn by a delivery mechanism (28) from the feed spool (14), brought together with the low-extension yarn (1) and fed jointly with said yarn to the air jet treatment (19), the combined speed of withdrawal from the air jet treatment (19) being higher than, in particular more than twice as high as, the speed of withdrawal of the elastane yarn (14) from its feed spool (14).

## Revendications

1. Procédé de fabrication d'un fil composite à partir d'un fil (1) à extensibilité réduite et d'un fil d'élasthane (14) dont l'extensibilité est un multiple de celle du fil (1), procédé dans lequel les fils (1, 14) sont réunis et sont entrelacés par un traitement à jet d'air (19), le fil à extensibilité réduite étant soumis à une ouverture avant son entrelacement avec le fil d'élasthane, caractérisé par le fait que l'ouverture s'effectue en tirant le fil (1) à extensibilité réduite en le tendant sur une arête ou une lame (34), par fausse torsion (11) et élimination de la fausse torsion ou par passage à travers une buse de fluide (32).

2. Procédé selon la revendication 1, caractérisé par le fait que la réunion des fils (1, 14) s'effectue en amont du dispositif d'alimentation (12) et l'entrelacement (19) en aval dudit dispositif par lequel le fil (1) à extensibilité réduite est extrait du dispositif d'ouverture (11 ; 32 ; 34).

3. Procédé selon la revendication 1 ou 2, caractérisé par le fait que en cas d'ouverture par fausse torsion (11), la réunion des fils (1, 14) s'effectue lors de l'élimination de la fausse torsion ou juste après.

4. Procédé selon l'une des revendications 1 à 3, caractérisé par le fait que le fil (1) à extensibilité réduite est extrait du groupe de fausse torsion (11) avec une tension comprise entre 0,2 et 0,6 cN/dtex.

5. Procédé selon la revendication 1 ou 2, caractérisé par le fait que l'ouverture s'effectue après la réunion des fils (1, 14).

6. Procédé selon l'une des revendications 1 à 5, caractérisé par le fait que le fil d'élasthane (14) est tendu avec une tension comprise entre 0,1 et 0,3 cN/dtex lors de sa réunion avec le fil (1) à extensibilité réduite.

7. Procédé selon l'une des revendications 1 à 6, caractérisé par le fait que le fil composite (24) est extrait du dispositif de traitement par jet d'air (19) avec une vitesse qui est inférieure d'au moins 3% et en particulier de 6 à 9% à la vitesse commune d'amenée des deux fils (1, 14) vers le dispositif de traitement à jet d'air (19).

8. Procédé selon la revendication 7, caractérisé par le fait que le fil composite (24) est extrait du dispositif de traitement par jet d'air (19) par un dispositif d'amenée (31) monté en amont du dispositif d'enroulement (24, 25).

9. Procédé selon l'une des revendications 1 à 9, caractérisé par le fait que le traitement par jet d'air s'effectue par une tuyère de nouage (19).

10. Procédé selon l'une des revendications 1 à 9, caractérisé par le fait que le traitement par jet d'air (19) s'effectue par un ou deux jets d'air qui sont dirigés sur les fils réunis (1, 14), transversalement à la direction de transport du fil avec une composante directionnelle dans le sens de transport du fil.

11. Procédé selon l'une des revendications 1 à 10, caractérisé par le fait que le fil d'élasthane (14) est déroulé d'une bobine d'alimentation (14) entraînée avec une vitesse périphérique constante prédéterminée.

12. Procédé selon l'une des revendications 1 à 11, caractérisé par le fait que le fil d'élasthane (14) est déroulé de la bobine d'alimentation (14) par un dispositif d'alimentation (28), est réuni avec le fil (1) à extensibilité réduite et est amené avec ce dernier vers le dispositif de traitement par jet d'air (19), la vitesse commune d'extraction hors du dispositif de traitement par jet d'air (19) étant supérieure, en particulier plus de deux fois plus élevée, que la vitesse d'extraction du fil d'élasthane (14) de sa bobine d'alimentation (14).
